# EUROPÄISCHE PATENTSCHRIFT

(11) **EP 1 714 902 B1**
(45) Veröffentlichungstag und Bekanntmachung des Hinweises auf die Patenterteilung: **23.09.2009**
(21) Anmeldenummer: 05008628.9
(22) Anmeldetag: 20.04.2005
(51) Int. Cl.: B65D 75/00

(54) **Verpackung mit bogenförmigem Verschluss**
Packaging with a vault-shaped closure
Recipient avec une fermeture en forme de voûte

(43) Veröffentlichungstag der Anmeldung: 25.10.2006
(73) Patentinhaber: Blömer, Reimund, 49393 Lohne-Ehrendorf (DE)
(72) Erfinder: Blömer, Reimund, 49393 Lohne-Ehrendorf (DE)
(74) Vertreter: Eisenführ, Speiser & Partner

(56) Entgegenhaltungen:
- EP-A- 0 580 989
- DE-A1- 19 612 102
- US-A- 6 030 652

## Beschreibung

Die Erfindung betrifft eine Verpackung nach dem Oberbegriff von Anspruch 1. Ein weiterer Aspekt der Erfindung ist ein Verfahren nach dem Oberbegriff von Anspruch 21.

Verpackungen dieser Art werden für eine Vielzahl gewerblicher Zwecke verwendet. Ein wichtiges Anwendungsgebiet solcher Verpackungen liegt in der Nahrungsmittelindustrie, wo Verpackungen eingesetzt werden, um Nahrungsmittel in brauchbaren Portionen bevorraten und verkaufen zu können, um die Nahrungsmittel frisch zu halten und um sie vor Umwelteinflüssen zu schützen.

Eine wichtige Aufgabe solcher Verpackungen, insbesondere wenn Sie im Konsumgüterbereich eingesetzt werden, besteht darin, für den Verbraucher und Käufer eine attraktive Aufmachung darzustellen, die ihn zum Kauf animiert. Zu diesem Zweck ist es insbesondere im Konsumgüterbereich erforderlich, die Farbgebung und Formgebung von Verpackungen aktuellen Trends anzupassen und kreativ zu gestalten. Bei dieser Gestaltung ist jedoch stets darauf zu achten, dass die geänderten Verpackungen sich nach wie vor für die übliche maschinelle Verpackungsherstellung und ProduKtverfüllung eignen und dass die Mehrkosten, die durch die Neugestaltung verursacht werden, möglichst niedrig gehalten oder gänzlich vermieden worden.

Ein weiterer wichtiger Aspekt für Verpackungen besteht darin, die darin beinhalteten Produkte dem Benutzer möglichst komfortabel zugänglich zu machen. Das Öffnen der Verpackung sollte einfach und möglichst ohne Hilfsmittel zu bewerkstelligen sein. Die Entnahme der Produkte sollte einfach erfolgen können. Weiterhin ist es in vielen Bereichen bevorzugt, wenn sich die Verpackung nach dem erstmaligen Öffnen auch wiederverschließen und mehrmals öffnen und schließen lässt, um auf diese Weise auch die Produkte in einer angebrochenen Verpackung frisch zu halten.

Aus der deutschen Patentschrift DE 196 12 102 ist eine Verpackung nach dem Oberbegriff von Anspruch 1 bekannt. Der dort beschriebene Seitenfaltenbautel weist eine quaderförmige Außenkontur auf. Die Verpackung nach DE 196 12 102 eignet sich für die Bevorratung und den Schutz von Produkten und für die maschinelle Verpackungsherstellung und Produktabfüllung. Es besteht jedoch ein Bedarf für eine Verpackung, die eine von der klassischen Quaderform abweichende, kreativere Außenkontur aufweist und dennoch mit den bekannten Maschinen herstellbar ist.

Dieser Bedarf wird durch eine eingangs beschriebene Verpackung befriedigt, indem die erste und die zweite Beutelfahne so lang sind, dass sie in Bogenform derart zusammengeführt werden können, dass eine Kuppelförmige Verschließung auf der Kopfseite ausgebildet wird.

Die durch die Erfindung bereitgestellte Verpackung weist eine Front-, eine Rück- und zwei Seitenflächen auf, die vorzugsweise jeweils rechtwinklig zueinander angeordnet sind. Die bodenseitige Verschließung kann in beliebiger Weise ausgeführt werden und ist vorzugsweise so ausgebildet, dass eine flache Standfläche durch die Bodenfläche gebildet wird. Der Schlauch, aus dem die gesamte Verpackung vorzugsweise einstückig hergestellt ist, kann in einem nahtlosem Schlauch bestehen oder durch Verbinden der Längskanten einer Folienlage ausgebildet werden. Im letzteren Fall weist die Verpackung eine zwischen bodenseitiger und kopfseitiger Verschließung sich erstreckende Längsnaht auf.

Die kopfseitige Verschließung der erfindungsgemäßen Verpackung ermöglicht eine attraktive Gestaltung des Verpackungsäußeren, ohne dass dadurch die Herstellung der Verpackung und Verfüllung des Produkts nennenswert erschwert und verteuert würde. Die erfindungsgemäße Verpackung kann auf bekannten Produktionsanlagen durch geringe Modifikation hergestellt werden. Die erfindungsgemäße Verpackung unterscheidet sich im Äußeren wesentlich von bekannten Verpackungen und hebt sich dadurch bei der Produktpräsentation positiv von anderen Verpackungen ab.

Die durch die erfindungsgemäße Verpackung erzielte Form wird durch die vorzugsweise etwa mittig zusammengeführten ersten und zweiten Beutelfahnen ausgebildet. Die Bogenform der ersten und zweiten Beutelfahne ist um eine Achse gekrümmt, die sich senkrecht zur Front- und Rückfläche erstreckt. Vorzugsweise liegt die durch den kuppelförmigen Abschluss gebildete Bogenfläche parallel zu dieser Achse.

Die Bogenförmige Verschließung kann die gleiche Breite wie die darunter liegende Verpackung aufweisen oder kann breiter als diese sein.

Es ist besonders bevorzugt, die erfindungsgemäße Verpackung nach dem kennzeichnenden Teil von Anspruch 2 fortzubilden.

Auf diese Weise werden die Beutelfahnen zweilagig ausgebildet. Dabei wird der Schlauchseitenabschnitt teilweise mit dem seitlichen Frontabschnitt des Schlauchs und zum anderen Teil mit dem seitlichen Rückabschnitt des Schlauchs aufeinander gelegt. Vorzugsweise wird der Schlauchseitenabschnitt genau hälftig mit dem seitlichen Frontabschnitt und zur anderen Hälfte mit dem seitlichen Rückabschnitt des Schlauchs aufeinander gelegt. In Draufsicht auf die Kopfseite ergibt sich dann eine H-Form, wobei der Steg dieses H's durch die mittleren Teile des Front- und Rückabschnitts des Schlauchs gebildet werden und die Schenkel des H's durch die Beutelfahnen gebildet werden, wobei vorzugsweise ausgehend vom Mittelsteg des H's jeder Schenkelabschnitt durch den aufeinandergelegten Schlauchseitenabschnitt und einen seitlichen Front- bzw. einen seitlichen Rückabschnitt des Schlauchs gebildet wird.

Es ist weiterhin bevorzugt, dass nur eine Beutelfahne verschlossen ist, insbesondere versiegelt oder verklebt ist. Auf diese Weise wird eine Verpackung bereitgestellt, bei der die Produkte durch eine unverschlossene Beutelfahne einfach entnommen werden können, ohne dass besondere Öffnungsmaßnahmen erforderlich wären und gleichzeitig eine ungewollte Produktentnahme durch die andere Beutelfahne durch deren Verschließung verhindert wird. Diese Fortbildung der Verpackung eignet sich insbesondere dann, wenn schütt-, riesel- oder gießfähige Produkte in der Verpackung verpackt werden.

Dabei kann die verschlossene Beutelfahne eine größere Breite aufweisen als die unverschlossene Beutelfahne. Unter verschlossener Beutelfahne soll in diesem Zusammenhang diejenige Beutelfahne verstanden werden, die durch Verschweißung oder Versiegelung an ihrem Ende selbst in sich verschlossen ist. Die unverschlossene Beutelfahne ist an diesem Ende nicht oder zumindest nicht vollständig versiegelt oder verschweißt und ermöglicht so bei Öffnung, Auffaltung etc. die Entnahme von Produkten. In vielen Fällen ist es jedoch wünschenswert, auch die unverschlossene Beutelfahne zur Konservierung des Produkts und Abdichtung der Verpackung zu verschließen. Der Verschluss der unverschlossenen Beutelfahne soll jedoch in einer Weise erfolgen, die es dem Verbraucher einfach ermöglicht, die unverschlossene Beutelfahne zu öffnen. Zu diesem Zweck ist es vorteilhaft, wenn die unverschlossene Beutelfahne schmaler ist als die verschlossene Beutelfahne. Auf diese Weise wird es ermöglicht, die unverschlossene Beutelfahne durch Aufbringen eines Klebestreifens, eines Siegelbandes oder Ähnlichem so mit der verschlossenen Beutelfahne zu verbinden, dass die unverschlossene Beutelfahne allseitig durch das Klebeband, Siegelbahn oder Ähnliches geschlossen wird. Bei Entfernung des Klebebands, Siegelbands oder Ähnlichem wird dann die unverschlossene Beutelfahne eröffnet und ermöglicht die Produktentnahme.

Weiterhin ist es bei den beiden vorgenannten Ausführungsformen vorteilhaft, wenn die unverschlossene Beutelfahne in ihrem seitlichen Randbereich versiegelt oder verschweißt ist. Unter dieser Versiegelung oder Verschweißung soll die Versiegelung oder Verschweißung der unverschlossenen Beutelfahne in sich selbst verstanden werden. Es ist vielfach schwierig oder fertigungstechnisch unzuverlässig zu erreichen, dass die unverschlossene Beutelfahne mit einem Klebeband oder Siegelband vollständig verschlossen wird. Oftmals ist durch die im seitlichen Randbereich auftretende Faltung eine kleine Öffnung vorhanden, die den Luftzutritt in die Verpackung hinein/aus der Verpackung hinaus erlaubt und folglich die Konservierung der Produkte in der Verpackung gefährdet. Dieser Nachteil kann vermieden werden, indem die unverschlossene Beutelfahne in ihrem seitlichen Randbereich versiegelt oder verschweißt ist. Auf diese Weise verbleibt ein mittlerer Öffnungsbereich der unverschlossenen Beutelfahne, der auf eine einfache Weise mit einem Klebeband oder Siegelband sicher verschlossen werden kann. Diese Ausführungsform kann insbesondere verwendet werden, wenn die unverschlossene Beutelfahne eine gleiche Breite oder sogar eine größere Breite aufweist als die verschlossene Beutelfahne. In diesem Fall kann die seitliche Versiegelung/Verschweißung soweit reichen, dass der mittige, unversiegelte Bereich wiederum schmaler ist als die verschlossene Beutelfahne.

Dabei kann die Versiegelung im seitlichen Randbereich der unverschlossenen Beutelfahne so gestaltet sein, dass eine schmale Ausgießöffnung ausgebildet ist. So kann die Versiegelung zur Öffnung der Beutelfahne hin breiter werden und/oder konvergieren, um diese Öffnungsgestaltung zu erreichen. Die Öffnung ist dann schmaler als die Beutelfahne selbst und auch schmaler als der unversiegelte Mittenbereich der Beutelfahne am Fuß der Beutelfahne.

Weiterhin ist es bei den Ausführungsformen mit nur einer verschlossenen Beutelfahne vorteilhaft, wenn die unverschlossene Beutelfahne oberhalb der verschlossenen Beutelfahne liegt und mit einem Siegelband verschlossen ist. Dies ermöglicht die zuverlässige Verschließung der unverschlossenen Beutelfahne und zugleich die einfache Öffnung der Verpackung durch den Verbraucher.

Schließlich ist es bei dieser Ausführungsform noch vorteilhaft, wenn das Siegelband eine mehrmalige Öffnung und Wiederverschließung erlaubt. Auf diese Weise kann der Verbraucher auf einfachere Weise durch Öffnen des Siegelbands durch die unverschlossene Beutelfahne die Produkte entnehmen und hierauf folgend die Verpackung wiederverschließen und mehrmalig öffnen.

Weiterhin ist es bevorzugt, wenn beide Beutelfahnen verschlossen sind, insbesondere versiegelt oder verklebt sind. Auf diese Weise wird eine Verpackung bereitgestellt, welche die darin verpackten Produkte sicher vor Umgebungseinflüssen schützt und konserviert. Die Beutelfahnen oder eine Beutelfahne können durch Abschneiden des Verschlussbereichs oder Aufreißen geöffnet werden, um auf diese Weise die Produkte entnehmen zu können.

Weiterhin ist es bevorzugt, die erfindungsgemäße Verpackung durch einen Mittelabschnitt fortzubilden, der zwischen der ersten und zweiten Beutelfahne angeordnet ist und der durch Aufeinanderlegen eines mittigen Frontabschnitts auf einen mittigen Rückabschnitt des Schlauchs, die in Verlängerung der Kopf- bzw. Rückfläche angeordnet sind, ausgebildet ist. Auf diese Weise wird eine Verpackung mit großem Volumen im Verhältnis zur Außenfläche bereitgestellt und auf einfache Weise die attraktive Außengestaltung ermöglicht.

Dabei kann der Mittelabschnitt insbesondere verschlossen sein, beispielsweise versiegelt oder verklebt sein. Auf diese Weise werden die Produkte in der Verpackung vor Umwelteinflüssen sicher geschützt und konserviert.

Weiterhin ist es bei der Ausführung mit Mittelabschnitt bevorzugt, wenn eine Ausnehmung in dem Mittelabschnitt vorhanden ist, so dass eine Einwärtsfaltung der Beutelfahnen erleichtert wird. Eine solche Ausnehmung kann in Form eines Schlitzes oder einer Aussparung gebildet sein und ermöglicht es, die Beutelfahnen in Richtung des Mittelabschnitts einzufalten, ohne dass dadurch die Steifigkeit des Mittelabschnitts und die daraus bei Abwesenheit einer Ausnehmung erforderliche Einwölbung oder Faltung des Mittelabschnitts diese Einwärtsfaltung behindern würde. Die Ausnehmung kann vorzugsweise so ausgebildet sein, dass sie bis an die Beutelfahnen heranreicht.

Es ist dabei weiterhin bevorzugt, dass ein sich parallel zum Boden der Verpackung erstreckender Siegelabschnitt des Mittelabschnitts umgefaltet ist zur Stützung der Kuppelform. Der Siegelabschnitt kann zur Erzielung einer weiteren Stabilität mit einer oder beiden Beutelfahnen verklebt oder verschweißt werden.

Weiterhin kann ein sich parallel zum Boden der Verpackung erstreckender Siegelabschnitt des Mittelabschnitts ein Fenster zum Aufhängen der Verpackung auf einem Stab oder zum Befestigen eines Zugabeprodukts an der Verpackung aufweisen. So kann die Verpackung sicher und repräsentativ zum Verkauf an einer horizontalen Stange hintereinander aufgehängt und angeboten werden und vom Verbraucher auf einfache Weise am freien Ende von der Stange abgenommen werden.

Weiterhin ist es bevorzugt, die Verpackung fortzubilden durch ein Verschlussklebeband, insbesondere ein eine mehrmalige Öffnung und Wiederverschließung erlaubendes Verschlussklebeband, zur Verbindung der Beutelfahnen miteinander. Ein Verschlussklebeband erlaubt auf einfache Weise einen formstabilen Verschluss der Verpackung. Oftmals ist es vorteilhaft, wenn nach einer Öffnung der Verpackung eine Wiederverschließung möglich ist. Dies kann beispielsweise bereitgestellt werden, indem das Verschlussklebeband zur mehrmaligen Öffnung und Verschließung geeignet ist, d. h. seine Klebekraft nicht nach einmaliger Öffnung verliert.

Dabei ist es insbesondere bevorzugt, wenn das Verschlussband Mittel zum Anzeigen einer erstmaligen Öffnung der Verpackung aufweist, insbesondere eine Perforation. Die Verbrauchersicherheit erfordert es, dass einer Verpackung auf einfache Weise angesehen werden kann, ob sie noch im originalverschlossenen Zustand ist oder ob eine Öffnung bereits stattgefunden hat. Dies kann beispielsweise durch entsprechende Mittel am Verschlussband erzielt werden. Oftmals wird für diese Zwecke auch ein Siegeletikett verwendet. Es ist jedoch bevorzugt, diese Anzeigefunktion in das Verschlussband zu integrieren, beispielsweise indem bei der erstmaligen Öffnung eine Perforation des Verschlussbandes aufgerissen werden muss.

Alternativ zu dieser Lösung kann ein Einwegverschlussband zur Anzeige einer erstmaligen Öffnung der Verpackung und ein Wiederverschlussband zum mehrmaligen Öffnen und Wiederverschließen der Verpackung vorhanden sein. Auf diese Weise kann durch Begutachtung des Einwegverschlussbandes, welches beispielsweise ein Papierhaftetikett sein kann, der Originalzustand der Verpackung beurteilt werden und nach erstmaliger Öffnung ein Wiederverschluss der Verpackung mit dem Wiederverschlussband erzielt werden.

Es ist weiterhin bevorzugt, wenn die Beutelfahnen so lang sind, dass sie sich an ihrem Ende überschneiden. Auf diese Weise entsteht eine besonders stabile Verpackung, die eine sichere Verschlussmöglichkeit durch Verbindung der Beutelfahnen ermöglicht.

Dabei kann ein Klebemittel, insbesondere ein eine mehrmalige Öffnung und Wiederverschließung erlaubendes Klebemittel zur Verbindung der Beutelfahnen im Bereich ihrer Überschneidung vorgesehen sein. Ein solches Klebemittel kann beispielsweise als Heißschmelzklebstoff, der im Bereich der Überschneidung auf eine oder beide Beutelfahnen aufgetragen ist, dienen und der seine Klebkraft vorzugsweise auch nach mehrmaliger Öffnung und Wiederverschließung nicht verliert.

Schließlich ist es bevorzugt, wenn zwischen die aneinandergelegten Abschnitte einer Beutelfahne ein Mundstück, insbesondere ein verschließbares Mundstück, zur direkten Entnahme des Produkts aus der Verpackung eingesetzt ist. Ein solches Mundstück, das beispielsweise in einem Rohrabschnitt mit Schraubverschluss bestehen kann, ermöglicht eine besonders saubere Entnahme von Produkten und eignet sich insbesondere dann, wenn flüssige oder schüttfähige Produkte in der Verpackung verpackt sind. Das Mundstück kann beispielsweise in die Beutelfahne eingeklebt oder eingeschweißt sein und auf diese Weise fest mit der Verpackung verbunden sein.

Ein weiterer Aspekt der Erfindung ist ein Verfahren zum Herstellen der zuvor beschriebenen Verpackung, welches durch die Merkmale von Anspruch 21 charakterisiert ist.

Das Verfahren ermöglicht auf besonders kostengünstige und effiziente Weise die Herstellung der erfindungsgemäßen Verpackung.

Das Verfahren kann fortgebildet werden, indem der Schlauch aus einer flachen Schichtlage durch Falten und Verbinden der Längskanten gebildet wird. Auf diese Weise wird aus einem einfachen Ausgangsmaterial die erfindungsgemäße Verpackung produziert. Hierzu wird die flache Schichtlage vorzugsweise entlang zweier Längsfalten um 180° eingeschlagen, sodass die Längskanten in einem bestimmten Bereich zur Überschneidung kommen und in diesem Überschneidungsbereich eine Verbindung entlang der Längskanten, beispielsweise durch Verklebung oder Verschweißung, erzielt werden kann.

Es ist insbesondere bevorzugt, wenn nach dem Ausbilden der bodenseitigen Verschließung ein Produkt in die Verpackung gefüllt wird. Bei dieser Fortbildung kann in die in der Verpackungsmaschine stehende Produktverpackung das Produkt eingefüllt werden.

Weiterhin ist es bevorzugt, wenn in den Schlauch zwischen den Beutelfahnen eine Ausnehmung eingebracht wird, insbesondere durch Ausstanzen oder Ausschneiden, zur Erleichterung der bogenförmigen Zusammenführung der Beutelfahnen. Die Ausnehmung kann vorzugsweise nach Ausbildung der Beutelfahnen mittels Stanzen oder mittels eines Schneidvorgangs eingebracht werden. Die Ausnehmung ist vorzugsweise rechteckig und erstreckt sich bis kurz vor die Beutelfahnen.

Weiterhin ist es bevorzugt, wenn nur eine Beutelfahne durch Versiegelung oder Verklebung verschlossen wird. Zu diesen Verfahrensfortbildungen wird auf die zuvor beschriebenen, entsprechenden Ausbildungen der Verpackung verwiesen.

Dabei ist es bevorzugt, dass die unverschlossene Beutelfahne in ihrem seitlichen Randbereich versiegelt wird. Auf diese Weise wird eine sichere Randabdichtung der unverschlossenen Beutelfahne erzielt und somit die temporäre Verschließung der unverschlossenen Beutelfahne ermöglicht. Es wird auf die zuvor beschriebene Ausführungsform der erfindungsgemäßen Verpackung verwiesen.

Insbesondere ist es bevorzugt, dass die unverschlossene Beutelfahne über die verschlossene Beutelfahne gelegt wird und mittels eines Siegelbandes versiegelt wird. Auf diese Weise wird nach der Ausformung, Befüllung und hauptsächlichen Verschweißung der Verpackung ein nachgeschalteter Siegelbandauftragsvorgang vorgenommen, der die unverschlossene Beutelfahne verschließt und somit die Konservierung der Produkte in der Verpackung sicher stellt. Diese Verschließung mittels eines Siegelbandes kann vom Verbraucher auf einfache Weise geöffnet werden und auf diese Weise durch die unverschlossene Beutelfahne Produkte entnommen werden.

Bei einer weiteren Verfahrensfortbildung werden die Beutelfahnen mit einem wiederverschließbaren Klebemittel, insbesondere einem Heißschmelzklebstoff oder einem Klebestreifen, miteinander verbunden. Ein solches Klebemittel ist besonders einfach zu verarbeiten und ermöglicht eine mehrmalige Öffnung und Wiederverschließung, wenn entsprechend ausgewählt. Insbesondere Heißschmelzklebstoff ist zuverlässig und einfach in einer Produktionsanlage bereitstellbar.

Schließlich kann das erfindungsgemäße Verfahren fortgebildet werden, indem in eine der Beutelfahnen ein Mundstück eingesetzt wird.

Eine bevorzugte Ausführungsform wird anhand der Figuren beschrieben. Es zeigen:
Figur 1 eine perspektivische Darstellung der erfindungsgemäßen Verpackung in einem Zwischenschritt des Fertigungsvorgangs;
Figur 2 eine perspektivische Darstellung der erfindungsgemäßen Verpackung nach Öffnung der kopfseitigen Verschließung und einer Beutelfahne;
Figur 3 eine perspektivische Darstellung der erfindungsgemäßen Verpackung von schräg vorne oben nach Öffnen der kuppelförmigen, kopfseitigen Verschließung;
Figur 4 eine Draufsicht auf die erfindungsgemäße Verpackung vor Ausbildung der kuppelförmigen, kopfseitigen Verschließung;
Figur 5 eine perspektivische Ansicht der geschlossenen erfindungsgemäßen Verpackung von vorne oben;
Figur 6 eine perspektivische Ansicht der erfindungsgemäßen Verpackung von schräg links,
Figur 7 einen Verpackungszuschnitt der erfindungsgemäßen Verpackung,
Figur 8 eine schematische Darstellung einer Ausführungsform der Beutelfahnen in einwärts gefalteten Zustand in Draufsicht, und
Figur 9 eine schematische Darstellung einer zweiten Ausführungsform der Beutelfahnen in einwärts gefalteten Zustand in Draufsicht.

Bezugnehmend auf die Figuren 1-3 umfasst eine erfindungsgemäße Verpackung eine Frontfläche 10, eine Rückfläche 20 sowie eine erste Seitenfläche 30 und eine zweite Seitenfläche 40, welche jeweils die Frontfläche 10 und die Rückfläche 20 an ihren Seitenrändern 11, 12 bzw. 21, 22 verbinden.

Die Front-, Rück- und Seitenflächen sind im unteren Bereich der Verpackung rechtwinklig zueinander angeordnet und durch eine bodenseitige Verschließung 50 verschlossen. Die bodenseitige Verschließung 50 wird durch Falten, Versiegeln und Verkleben von Folienabschnitten, die in Verlängerung der Front-, Rück- und Seitenflächen nach unten angeordnet sind, ausgebildet.

An ihrem kopfseitigen, der bodenseitigen Verschließung gegenüberliegenden Ende, weist die erfindungsgemäße Verpackung eine von der bodenseitigen Verschließung unterschiedliche Verschließung auf, die in Figur 1 in einem Zwischenfertigungszustand gezeigt ist. Die kopfseitige Verschließung wird aus zwei Beutelfahnen gebildet, eine erste Beutelfahne 61 und eine zweite Beutelfahne 62. Die erste Beutelfahne 61 setzt sich aus einem frontseitigen Beutelfahnenabschnitt, der durch Aufeinanderlegen eines seitlichen Frontabschnitts 13 der Frontfläche auf einen Seitenflächenabschnitt 31 gebildet wird und einem rückseitigen Beutelfahnenabschnitt, der durch Aufeinanderlegen eines seitlichen Rückabschnitts 23 der Rückseite 20 auf einen Seitenflächenabschnitt 32 gebildet wird, zusammen.

In gleicher Weise wird die zweite Beutelfahne durch einen seitlichen Frontabschnitt 14, der mit einem Seitenflächenabschnitt 41 zusammengelegt ist und einen seitlichen Rückabschnitt.24, der mit einem Seitenflächenabschnitt 42 zusammengelegt ist, gebildet.

Zwischen den beiden Beutelfahnen 61, 62 ist eine Ausnehmung 63 angeordnet, die von verschweißten Rändern 64 umgeben ist.

Figur 2 zeigt die erfindungsgemäße Verpackung in geöffnetem Zustand. Die erste Beutelfahne 61 ist unverschlossen und kann durch Auseinanderziehen der aufeinandergelegten Seitenflächenabschnitte und seitlichen Front- und Rückabschnitte zu einer Ausgießöffnung 65 eröffnet werden, die es ermöglicht, schütt-, riesel- oder gießfähiges Gut aus dem Verpackungsinneren zu entleeren. Die erste Beutelfahne ist zur Abdichtung in ihrem seitlichen Randbereich 66, 67 versiegelt.

Figur 3 zeigt die erfindungsgemäße Verpackung nach Öffnen bzw. vor Schließen der kuppelformigen, kopfseitigen Verschließung. Die beiden Beutelfahnen 61, 62 sind zu diesem Zweck so gefaltet, dass die Seitenflächen 30 mit den Seitenflächenabschnitten 31, 32 bzw. die Seitenfläche 40 mit den Seitenflächenabschnitten 41, 42 plan zueinander liegen und die Seitenflächenabschnitte 31, 32, 41, 42 oberhalb des Packvolumens 70 der Verpackung in Richtung der Ausnehmung bogenförmig zusammengeführt werden können. Die seitlichen Kopf- und Rückabschnitte 13, 14 bzw. 23, 24 liegen hierdurch in einer um 90° gedrehten Ebene zu der Front- bzw. Rückfläche der Verpackung.

Figur 4 zeigt eine Draufsicht auf die Verpackung in einem Zustand, in dem die Beutelfahnen 61, 62 nicht bogenförmig zusammengeführt sind, sondern senkrecht nach oben stehen. Man erkennt die H-Form, die durch die aneinander gelegten Kanten der Schlauchseiten-, Rück- und Frontabschnitte 31, 32, 41, 42, 23, 24, 13, 14 und die dazwischenliegende Ausnehmung 63 mit der dort zusammengeführten Front- und Rückfläche 10, 20 gebildet wird.

Figuren 5 und 6 zeigen die erfindungsgemäße Verpackung in verschlossenem Zustand. Die Beutelfahnen 61, 62 sind in Bogenform zusammengeführt und bilden eine Kuppelform 60 aus. Die Beutelfahnen 61, 62 überschneiden sich in einem Bereich 66 und sind durch ein Verschlussklebeband 80 miteinander verbunden und auf diese Weise in der Kuppelform fixiert. Das Verschlussklebeband 80 erlaubt ein mehrmaliges Öffnen und Schließen der erfindungsgemäßen Verpackung, indem es mit einem mehrmals haftenden Klebstoff beschichtet ist.

Figur 7 zeigt einen Verpackungszuschnitt zur Herstellung der erfindungsgemäßen Verpackung. Der Verpackungszuschnitt ist aus einer ein- oder mehrlagigen Folie gefertigt und in mehrere Abschnitte aufgeteilt, die nach Herstellung der Verpackung die Front-, Rück- und Seitenabschnitte sowie die kopf- und bodenseitige Verschließung bilden.

Der gezeigte Verpackungszuschnitt umfasst einen Frontflächenabschnitt 110, einen Rückflächenabschnitt 120a,b, einen ersten Seitenflächenabschnitt 130 und einen zweiten Seitenflächenabschnitt 140.

Bodenseitige Verschließungsabschnitte 121a,b, 131, 111 und 141 sind in Verlängerung dieser Front-, Rück- und Seitenflächenabschnitte nach unten angeordnet.

Gegenüberliegend sind in Verlängerung der Front-, Rück- und Seitenflächenabschnitte ein seitlicher Rückflächenabschnitt 123, ein kopfseitiger Seitenflächenabschnitt 131, 132, ein kopfseitiger Frontflächenabschnitt 113, 114, 115 ein kopfseitiger zweiter Seitenflächenabschnitt 141, 142 und ein kopfseitiger seitlicher Rückflächenabschnitt 124 angeordnet.

Im kopfseitigen Frontflächenabschnitt 113, 114 ist ein Ausnehmungsabschnitt 163a angeordnet. Ebenso sind in den kopfseitigen Rückflächenabschnitten 123, 124 Ausnehmungsabschnitte 163b angeordnet, die bei Faltung der Verpackung in Deckung mit dem Ausnehmungsabschnitt 163a zu liegen kommen.

Unterhalb der Ausnehmungsabschnitte 163a,b sind mittige Front- bzw. Rückflächenabschnitte 115, 125a,b angeordnet, die eine Versiegelung in ihrem Bereich erlauben.

Fig. 8 zeigt eine Version der offenen Beutelfahne, bei der durch die Versiegelung (66a, 67a) im seitlichen Randbereich eine schmale Öffnung 65a ausgebildet wird, indem die Versiegelung zur Öffnung hin breiter wird.

Fig. 9 zeigt eine Version der Beutelfahne mit eingestecktem Mundstück 90. Das Mundtsück ist mit einem Schraubverschluss 91 verschlossen und wird vorzugsweise bereits vor Ausformung der Verpackung in eine Beutelfahne gesteckt und darin befestigt.

## Patentansprüche

1. Verpackung für ein oder mehrere Produkte, umfassend
- eine Frontfläche (10),
- eine Rückfläche (20), und
- eine erste (30) und eine zweite (40) Seitenfläche, welche sich jeweils zwischen Front- und Rückfläche erstrecken,
wobei Front-, Rück- und Seitenflächen aus einem Schlauch ausgeformt sind, weiterhin umfassend -
- eine bodenseitige Verschließung (50), die durch Faltung, Verklebung und/oder Versiegelung des Schlauchs an einem ersten Ende ausgebildet wird, um auf diese Weise einen Beutel auszubilden, und die so ausgebildet ist, dass eine Bodenfläche gebildet wird, die eine flache Standfläche ausbildet, und
- eine kopfseitige Verschließung (60) am gegenüberliegenden zweiten Ende des Schlauchs,
wobei die kopfseitige Verschließung (60) eine in Verlängerung der ersten Seitenfläche angeordnete erste Beutelfahne (61) und eine in Verlängerung der zweiten Seitenfläche angeordnete zweite Beutelfahne (62) aufweist,
**dadurch gekennzeichnet, dass** die erste und die zweite Beutelfahne so lang sind, dass sie in einer Bogenform zusammengeführt sind, die um eine Achse gekrümmt ist, die sich senkrecht zur Front- und Rückfläche erstreckt.

2. Verpackung nach Anspruch 1,
**dadurch gekennzeichnet, dass** die erste und zweite Beutelfahne (61, 62) jeweils durch Aufeinanderlegen eines Schlauchseitenabschnitts (31, 32, 41, 42), der in Verlängerung der jeweiligen Seitenfläche angeordnet ist, auf einen seitlichen Frontabschnitt (13, 14) und einen seitlichen Rückabschnitt (23, 24) des Schlauchs, der jeweils in Verlängerung der Front- bzw. der Rückfläche (10, 20) angeordnet ist, gebildet wird, sodass die aneinandergelegten Kanten der Schlauchseiten-, Rück- und Frontabschnitte in Draufsicht auf die Kopfseite eine H-Form ausbilden.

3. Verpackung nach Anspruch 1 oder 2,
**dadurch gekennzeichnet, dass** nur eine Beutelfahne (62) durch Versiegelung oder Verschweißung verschlossen ist.

4. Verpackung nach Anspruch 3,
**dadurch gekennzeichnet, dass** die verschlossene Beutelfahne (62) eine größere Breite aufweist als die unverschlossene Beutelfahne.

5. Verpackung nach Anspruch 3 oder 4,
**dadurch gekennzeichnet, dass** die unverschlossene Beutelfahne (61) in ihrem seitlichen Randbereich (66, 67) versiegelt oder verschweißt ist.

6. Verpackung nach Anspruch 5,
**dadurch gekennzeichnet, dass** die Versiegelung im seitlichen Randbereich (66a, 67a) der unverschlossenen Beutelfahne so gestaltet ist, dass eine schmale Ausgießöffnung ausgebildet ist.

7. Verpackung nach Anspruch 3, 4, 5 oder 6,
**dadurch gekennzeichnet, dass** die unverschlossene Beutelfahne (61) oberhalb der verschlossenen Beutelfahne liegt und mit einem Siegelband (81) verschlossen ist.

8. Verpackung nach Anspruch 7,
**dadurch gekennzeichnet, dass** das Siegelband (81) eine mehrmalige Öffnung und Wiederverschließung erlaubt.

9. Verpackung nach Anspruch 1 oder 2,
**dadurch gekennzeichnet, dass** beide Beutelfahnen (61, 62) verschlossen sind, insbesondere versiegelt oder verklebt sind.

10. Verpackung nach einem der vorhergehenden Ansprüche,
**gekennzeichnet durch** einen Mittelabschnitt, der zwischen der ersten und zweiten Beutelfahne angeordnet ist und **durch** Aufeinanderlegen eines mittigen Frontabschnitts (115) auf einen mittigen Rückabschnitt (125) des Schlauchs, die in Verlängerung der Kopf- bzw. Rückfläche angeordnet sind, ausgebildet ist.

11. Verpackung Anspruch 10,
**dadurch gekennzeichnet, dass** der Mittelabschnitt verschlossen ist, insbesondere versiegelt oder verklebt ist.

12. Verpackung nach Anspruch 10 oder 11,
**dadurch gekennzeichnet, dass** eine Ausnehmung (63) in dem Mittelabschnitt vorhanden ist, so dass eine Einwärtsfaltung der Beutelfahnen erleichtert wird.

13. Verpackung nach Anspruch 10, 11 oder 12,
**dadurch gekennzeichnet, dass** ein sich parallel zum Boden der Verpackung erstreckender Siegelabschnitt des Mittelabschnitts umgefaltet ist zur Stütung der Kuppelform.

14. Verpackung nach einem der vorhergehenden Ansprüche 10-13,
**dadurch gekennzeichnet, dass** ein sich parallel zum Boden der Verpackung erstreckender Siegelabschnitt des Mittelabschnitts ein Fenster zum Aufhängen der Verpackung auf einem Stab oder zum Befestigen eines Zugabeprodukts an der Verpackung aufweist.

15. Verpackung nach einem der vorhergehenden Ansprüche,
**gekennzeichnet durch** ein Verschlussklebeband (80), insbesondere ein eine mehrmalige Öffnung und Wiederverschließung erlaubendes Verschlußklebeband, zur Verbindung der Beutelfahnen miteinander.

16. Verpackung nach Anspruch 15,
**dadurch gekennzeichnet, dass** das Verschlussklebeband Mittel zum Anzeigen einer erstmaligen Öffnung der Verpackung aufweist, insbesondere eine Perforation.

17. Verpackung nach Anspruch 15,
**dadurch gekennzeichnet, dass** ein Einwegverschluss-Siegelband zur Anzeige einer erstmaligen Öffnung der Verpackung und ein Wiederverschlussklebeband zum mehrmaligen Öffnen und Wiederverschließen der Verpackung vorhanden ist.

18. Verpackung nach einem der vorhergehenden Ansprüche ,
**dadurch gekennzeichnet, dass** die Beutelfahnen (61, 62) so lang sind, dass sie sich an ihrem Ende überschneiden.

19. Verpackung nach Anspruch 18,
**gekennzeichnet durch** ein Klebemittel, insbesondere ein eine mehrmalige Öffnung und Wiederverschließung erlaubendes Klebemittel zur Verbindung der Beutelfahnen im Bereich ihrer Überschneidung.

20. Verpackung nach einem der vorhergehenden Ansprüche ,
**dadurch gekennzeichnet, dass** zwischen die aneinandergelegten Abschnitte einer Beutelfahne ein Mundstück, insbesondere ein verschließbares Mundstück, zur direkten Entnahme des Produkts aus der Verpackung eingesetzt ist.

21. Verfahren zum Herstellen einer Verpackung nach einem der vorhergehenden Ansprüche,
bei dem aus einem Schlauch eine achteckige Verpackung mit einer ersten und zweiten Seitenfläche (30, 40), einer Front- und einer Rückfläche (10, 20) gefaltet wird,
eine bodenseitige Verschließung (50) durch Faltung, Verklebung und/oder Versiegelung erzeugt wird, indem eine Bodenfläche gebildet wird, die eine flache Standfläche ausbildet, und
eine kopfseitige Verschließung (60) durch Faltung, Verklebung und/oder Versiegelung erzeugt wird,
**dadurch gekennzeichnet, dass** die kopfseitige Verschließung durch in Verlängerung der ersten und zweiten Seitenfläche angeordnete erste bzw. zweite Beutelfahne (61, 62) gebildet wird, die in Bogenform derart zusammengeführt werden und hierbei um eine Achse gekrümmt werden, die sich senkrecht zur Front- und Rückfläche erstreckt.

22. Verfahren nach Anspruch 21,
**dadurch gekennzeichnet, dass** der Schlauch aus einer flachen Schichtlage durch Falten und Verbinden der Längskanten gebildet wird.

23. Verfahren nach Anspruch 21 oder 22,
**dadurch gekennzeichnet, dass** nach dem Ausbilden der bodenseitigen Verschließung (50) ein Produkt in die Verpackung gefüllt wird.

24. Verfahren nach einem der vorhergehenden Ansprüche 21 bis 23,
**dadurch gekennzeichnet, dass** in den Schlauch zwischen den Beutelfahnen (61, 62) eine Ausnehmung (63) eingebracht wird, insbesondere durch Ausstanzen oder Ausschneiden, zur Erleichterung der bogenförmigen Zusammenführung der Beutelfahnen.

25. Verfahren nach einem der vorhergehenden Ansprüche 21 -24,
**dadurch gekennzeichnet, dass** nur eine Beutelfahne (62) durch Versiegelung oder Verklebung verschlossen wird.

26. Verfahren nach Anspruch 25,
**dadurch gekennzeichnet, dass** die unverschlossene Beutelfahne (61) in ihrem seitlichen Randbereich versiegelt wird.

27. Verfahren nach Anspruch 25 oder 26,
**dadurch gekennzeichnet, dass** die unverschlossene Beutelfahne (61) über die verschlossene Beutelfahne (62) gelegt wird und mittels eines Siegelbandes versiegelt wird.

28. Verfahren nach einem der vorhergehenden Ansprüche 21-24,
**dadurch gekennzeichnet, dass** beide Beutelfahnen (61, 62) durch Versiegelung oder Verklebung verschlossen werden.

29. Verfahren nach einem der vorhergehenden Ansprüche 21-28,
**dadurch gekennzeichnet, dass** die Beutelfahnen mit einem wiederverschließbaren Klebemittel, insbesondere einem Heißschmelzklebstoff oder einem Klebestreifen (80), miteinander verbunden werden.

30. Verfahren nach einem der vorhergehenden Ansprüche 21-29,
**dadurch gekennzeichnet, dass** in eine der Beutelfahnen ein Mundstück eingesetzt wird.

## Claims

1. A package for one or more products, comprising
- a front face (10),
- a rear face (20), and
- a first lateral face (30) and a second lateral face (40) which extend between the front face and the rear face in each case,
wherein the front face, the rear face and the lateral faces are formed out of a tube, further comprising
- a closure (50) at the bottom, which is formed by folding, adhesion and/or sealing of the tube at a first end so as to form a bag in this way and which is designed in such a way that a bottom face is formed which forms a flat stand face, and
- a closure (60) at the top on the opposite second end of the tube,
wherein the closure (60) at the top has a first bag ply (61) arranged as a continuation of the first lateral face and a second bag ply (62) arranged as a continuation of the second lateral face,
**characterized in that** the first and the second bag plies are so long that they are brought together in the shape of an arch which is curved around an axis which extends at a right angle to the front and the rear faces.

2. A package according to Claim 1, **characterized in that** the first and the second bag plies (61, 62) are formed in each case by the superposition of a lateral portion (31, 32, 41, 42) of the tube, which is arranged as a continuation of the respective lateral face, on a lateral front portion (13, 14) and a lateral rear portion (23, 24) of the tube, which is arranged in each case as a continuation of the front face (10) and the rear face (20) respectively, so that the juxtaposed edges of the lateral portions of the tube, the rear portion and the front portion form an H-shape as seen in the plan view of the top side.

3. A package according to Claim 1 or 2, **characterized in that** only one bag ply (62) is closed by sealing or welding.

4. A package according to Claim 3, **characterized in that** the closed bag ply (62) has a greater width than the non-closed bag ply.

5. A package according to Claim 3 or 4, **characterized in that** the non-closed bag ply (61) is sealed or welded in its lateral edge region (66, 67).

6. A package according to Claim 5, **characterized in that** the sealing in the lateral edge region (66a, 67a) of the non-closed bag ply is designed in such a way that a narrow pour-out opening is formed.

7. A package according to Claim 3, 4, 5 or 6, **characterized in that** the non-closed bag ply (61) is situated above the closed bag ply and is closed by a sealing band (81).

8. A package according to Claim 7, **characterized in that** the sealing band (81) allows repeated opening and closing again.

9. A package according to Claim 1 or 2, **characterized in that** the two bag plies (61, 62) are closed, and in particular are sealed or secured by adhesion.

10. A package according to any one of the preceding Claims, **characterized by** a middle portion which is arranged between the first and the second bag plies and is formed by the superposition of a middle front portion (115) upon a middle rear portion (125) of the tube, which are arranged as a continuation of the top face and rear face respectively.

11. A package according to Claim 10, **characterized in that** the middle portion is closed, and in particular is sealed or secured by adhesion.

12. A package according to Claim 10 or 11, **characterized in that** a recess (63) is present in the middle portion, so as to facilitate an inward folding of the bag plies.

13. A package according to Claim 10, 11 or 12, **characterized in that** a sealing portion of the middle portion extending parallel to the bottom of the package is folded over in order to support the dome shape.

14. A package according to any one of the preceding Claims 10 to 13, **characterized in that** a sealing portion of the middle portion extending parallel to the bottom of the package has a window for the suspension of the package on a rod or for the fastening of a give-away product on the package.

15. A package according to any one of the preceding Claims, **characterized by** an adhesive closure band (80), in particular an adhesive closure band which allows repeated opening and closing again, in order to join the bag plies to each other.

16. A package according to Claim 15, **characterized in that** the adhesive closure band has means for indicating an opening of the package for the first time, in particular a perforation.

17. A package according to Claim 15, **characterized in that** a disposable-closure sealing band for indicating an opening of the package for the first time and a re-closing adhesive band for repeated opening and closing again of the package are present.

18. A package according to any one of the preceding Claims, **characterized in that** the bag plies (61, 62) are so long that they overlap at their ends.

19. A package according to Claim 18, **characterized by** an adhesion means, in particular an adhesion means which allows repeated opening and closing again, in order to join the bag plies in the region of their overlapping.

20. A package according to any ane of the preceding Claims, **characterized in that** a nozzle, in particular a nozzle capable of being closed, is inserted between the juxtaposed portions of a bag ply for the direct removal of the product from the package.

21. A method of producing a package according to any one of the preceding Claims,
in which an octagonal package with a first lateral face (30) and a second lateral face (40), a front face (10) and a rear face (20) is folded out of a tube,
a closure (50) at the bottom is produced by folding, adhesion and/or sealing, a bottom face being formed which forms a flat stand face, and
a closure (60) at the top is produced by folding, adhesion and/or sealing,
**characterized in that** the closure at the top is formed by first and second bag plies (61, 62) which are arranged as a continuation of the first and second lateral faces respectively and which are brought together in the form of an arch and in this case are curved about an axis which extends at a right angle to the front and rear faces.

22. A method according to Claim 21, **characterized in that** the tube is formed from a flat layer by folding and joining the longitudinal edges.

23. A method according to Claim 21 or 22, **characterized in that** a product is poured into the package after the closure (50) at the bottom has been formed.

24. A method according to any one of the preceding Claims 21 to 23, **characterized in that** a recess (63) is formed in the tube between the bag plies (61, 62), in particular by stamping out or cutting out, in order to facilitate the bringing together of the bag plies in the shape of an arch.

25. A method according to any one of the preceding Claims 21 to 24, **characterized in that** only one bag ply (62) is closed by sealing or adhesion.

26. A method according to Claim 25, **characterized in that** the non-closed bag ply (61) is sealed in its lateral edge region.

27. A method according to Claim 25 or 26, **characterized in that** the non-closed bag ply (61) is laid over the closed bag ply (62) and is sealed by means of a sealing band.

28. A method according to any one of the preceding Claims 21 to 24, **characterized in that** the two bag plies (61, 62) are closed by sealing or adhesion.

29. A method according to any one of the preceding Claims 21 to 28, **characterized in that** the bag plies are joined to each other by an adhesive capable of being closed again, in particular a hot-melt adhesive or an adhesive strip (80).

30. A method according to any one of the preceding Claims 21 to 29, **characterized in that** a nozzle is formed in one of the bag plies.

## Revendications

1. Récipient pour un ou plusieurs produits, comprenant
- une face avant (10),
- une face arrière (20), et
- une première (30) et une deuxième (40) face latérale, qui s'étendent respectivement entre la face avant et la face arrière,
les faces avant, arrière et latérales étant formées d'un tube, comprenant en outre
- une fermeture sur le fond (50) formée par pliage, collage et/ou scellement du tube à une première extrémité, pour former de cette manière un sachet et qui est configurée de telle sorte qu'une surface de fond est formée, qui forme une base plate, et
- une fermeture sur le sommet (60) à la deuxième extrémité opposée du tube, la fermeture sur le sommet (60) présentant une première étiquette de sachet (61) disposée dans le prolongement de la première face latérale et une deuxième étiquette de sachet (62) disposée dans le prolongement de la deuxième face latérale,
**caractérisé en ce que** la première et la deuxième étiquette de sachet sont si longues qu'elles sont réunies en forme de voûte, courbée autour d'un axe, qui s'étend perpendiculairement à la face avant et à la face arrière.

2. Récipient selon la revendication 1,
**caractérisé en ce que** la première et la deuxième étiquette de sachet (61, 62) est formée respectivement par empilage d'un segment latéral de tube (31, 32, 41, 42), disposé dans le prolongement de chaque face latérale, sur un segment avant latéral (13, 14) et un segment arrière latéral (23, 24) du tube, qui est disposé respectivement dans le prolongement de la face avant ou de la face arrière (10, 20), de sorte que les bords empilés les uns sur les autres des segments latéraux, avant et arrière du tube présentent une forme de H vue en élévation sur le sommet.

3. Récipient selon la revendication 1 ou 2,
**caractérisé en ce que** seulement une étiquette de sachet (62) est fermée par scellement ou soudage.

4. Récipient selon la revendication 3,
**caractérisé en ce que** l'étiquette de sachet fermée (62) présente une plus grande largeur que l'étiquette de sachet non fermée.

5. Récipient selon la revendication 3 ou 4,
**caractérisé en ce que** l'étiquette de sachet non fermée (61) est scellée ou soudée sur son bord latéral (66, 67).

6. Récipient selon la revendication 5,
**caractérisé en ce que** le scellement sur le bord latéral (66a, 67a) de l'étiquette de sachet non fermée est configuré de telle sorte qu'une ouverture étroite à bec verseur est formée.

7. Récipient selon la revendication 3, 4, 5 ou 6,
**caractérisé en ce que** l'étiquette de sachet non fermée (61) se trouve au-dessus de l'étiquette de sachet fermée et est fermée avec une bande de scellement (81).

8. Récipient selon la revendication 7,
**caractérisé en ce que** la bande de scellement (81) permet de l'ouvrir et de le refermer plusieurs fois.

9. Récipient selon la revendication 1 ou 2,
**caractérisé en ce que** les deux étiquettes de sachet (61, 62) sont fermées, notamment scellées ou collées.

10. Récipient selon l'une des revendications précédentes,
**caractérisé par** un segment central qui est disposé entre la première et la deuxième étiquette de sachet et qui est formé par empilage d'un segment avant central (115) sur un segment arrière central (125) du tube qui est disposé dans le prolongement de la face avant ou de la face arrière.

11. Récipient selon la revendication 10,
**caractérisé en ce que** le segment central est fermé, notamment scellé ou collé.

12. Récipient selon la revendication 10 ou 11,
**caractérisé en ce qu'**un creux (63) se trouve dans le segment central, de manière à faciliter le repliage en dedans des étiquettes du sachet.

13. Récipient selon la revendication 10, 11 ou 12,
**caractérisé en ce qu'**un segment de scellement du segment central s'étendant parallèlement au fond du récipient est replié pour soutenir la forme de voûte.

14. Récipient selon l'une quelconque des revendications précédentes 10 à 13,
**caractérisé en ce qu'**un segment de scellement du segment central s'étendant parallèlement au fond du récipient comporte une fenêtre pour suspendre le récipient sur une barre ou pour fixer un produit supplémentaire au récipient.

15. Récipient selon l'une des revendications précédentes,
**caractérisé par** une bande de fermeture adhésive (80), en particulier une bande de fermeture adhésive permettant une ouverture et une fermeture répétées pour relier entre elles les étiquettes de sachet.

16. Récipient selon la revendication 15,
**caractérisé en ce que** la bande de fermeture adhésive comporte un moyen pour indiquer une première ouverture du récipient, notamment une perforation.

17. Récipient selon la revendication 15,
**caractérisé en ce qu'**une bande de scellement à usage unique sert à indiquer une première ouverture du récipient et une bande de re-fermeture adhésive pour ouvertures et fermetures répétées du récipient.

18. Récipient selon l'une quelconque des revendications précédentes,
**caractérisé en ce que** les étiquettes de sachet (61, 62) sont si longues qu'elles se recoupent à leur extrémité.

19. Récipient selon la revendication 18,
**caractérisé par** un adhésif, notamment un adhésif permettant une ouverture et une fermeture répétées pour relier les étiquettes de sachet dans la zone de leur convergence.

20. Récipient selon l'une quelconque des revendications précédentes,
**caractérisé en ce qu'**entre les segments placés les uns sur les autres d'une étiquette de sachet, un bec, est inséré notamment un bec pouvant être fermé, pour prélever directement le produit du récipient.

21. Procédé de fabrication d'un récipient selon l'une quelconque des revendications précédentes,
dans lequel un récipient octogonal de forme tubulaire est plié avec une première et une deuxième face latérales (30, 40), une face avant et une face arrière (10, 20), une fermeture de fond (50) est produite par pliage, collage et/ou scellement, tandis qu'une surface de fond est formée, qui forme une base plate, et
une fermeture sur le sommet (60) est produite par pliage, collage et/ou scellement,
**caractérisé en ce que** la fermeture sur le sommet est formée par une première ou une deuxième étiquette de sachet (61, 62) qui est disposée dans le prolongement de la première et de la deuxième étiquette de sachet, réunies de cette manière en forme de voûte et de ce fait courbées autour d'un axe qui s'étend perpendiculairement à la face avant et à la face arrière.

22. Procédé selon la revendication 21,
**caractérisé en ce que** le tube est formé d'une couche plate par pliage et assemblage des bords longitudinaux.

23. Procédé selon la revendication 21 ou 22,
**caractérisé en ce qu'**un produit est versé dans le récipient après formation de la fermeture du fond (50).

24. Procédé selon l'une quelconque des revendications précédentes 21 à 23,
**caractérisé en ce qu'**un creux (63) est inséré dans le tube entre les étiquettes de sachet (61,62), en particulier par matriçage ou découpe, pour faciliter la fusion en forme de voûte des étiquettes de sachet.

25. Procédé selon l'une quelconque des revendications précédentes 21 à 24,
**caractérisé en ce que** seulement une étiquette de sachet (62) est fermée par scellement ou collage.

26. Procédé selon la revendication 25,
**caractérisé en ce que** l'étiquette de sachet non fermée (61) est scellée sur son bord latéral.

27. Procédé selon la revendication 25 ou 26,
**caractérisé en ce que** l'étiquette de sachet non fermée (61) est placée au-dessus de l'étiquette de sachet fermée (62) et est scellée au moyen d'une bande de scellement.

28. Procédé selon l'une quelconque des revendications précédentes 21 à 24,
**caractérisé en ce que** les deux étiquettes de sachet (61, 62) sont fermées par scellement ou collage.

29. Procédé selon l'une quelconque des revendications précédentes 21 à 28,
**caractérisé en ce que** les étiquettes de sachet sont reliées avec un adhésif refermable, notamment un adhésif thermofusible ou un ruban adhésif (80).

30. Procédé selon l'une quelconque des revendications précédentes 21 à 29,
**caractérisé en ce qu'**un bec est inséré dans l'une des étiquettes de sachet.
